# EUROPÄISCHE PATENTSCHRIFT

(11) **EP 2 150 660 B1**
(45) Veröffentlichungstag und Bekanntmachung des Hinweises auf die Patenterteilung: **08.06.2011**
(21) Anmeldenummer: 08706029.9
(22) Anmeldetag: 26.02.2008
(51) Int. Cl.: E04H 4/08

(54) **ABDECKUNG FÜR EIN IM FREIEN BEFINDLICHES BECKEN**
COVER FOR AN OUTDOOR TANK
COUVERCLE POUR UN BASSIN SE TROUVANT À L'AIR LIBRE

(30) Priorität: 12.03.2007 AT 3822007
(43) Veröffentlichungstag der Anmeldung: 10.02.2010
(73) Patentinhaber: Armstark, Richard, 4780 Schärding (AT)
(72) Erfinder: Armstark, Richard, 4780 Schärding (AT)
(74) Vertreter: Burgstaller, Peter
(86) Internationale Anmeldenummer: PCT/AT2008/000060
(87) Internationale Veröffentlichungsnummer: WO 2008/109899

(56) Entgegenhaltungen:
- US-A- 3 114 153

## Beschreibung

Die Erfindung betrifft eine verschiebbare starre Abdeckung für ein im freien befindliches Becken wie beispielsweise ein Schwimmbecken.

Die DE 297 09 674 U1 zeigt eine Abdeckung insbesondere für Schwimmbecken, welche aus zumindest einer starren, ebenen Platte gebildet wird, welche über Rollen auf Schienen verfahrbar ausgebildet ist. In der dabei beschriebenen Form besteht die Platte aus Plexiglas; zwischen dem Rand des Schwimmbeckens und der Platte erstreckt sich eine Bürstendichtung. Bei geöffnetem Schwimmbecken ist die Platte unter eine neben dem Schwimmbecken angeordnete Abdeckung eingefahren. Durch diese Abdeckung wird die Platte und der Schienenbereich auf dem sie bewegt wird geschützt und verdeckt.

Nachteilig an dieser Bauweise ist, dass vor allem bei Kühler, sonnenloser Witterung sehr viel Wärme auch aus dem zugedecktem Schwimmbecken verloren geht, da dann die durch das Plexiglas hindurch eingestrahlte Wärme viel geringer ist als die durch Wärmefluss verlorene Wärme. Die Bürstendichtung ist durch die tangentiale Relativbewegung der Platte gegenüber dem Schwimmbeckenrand sowie beim Lösen bei Minusgraden mechanisch stark beansprucht und wird alsbald zerstört. In dem unter der Abdeckung befindlichen Hohlraum sammelt sich alsbald allerlei Laub, Erde und Ungeziefer. Es ist schwierig und aufwändig diesen Hohlraum sauber zu halten.

Die DE 2005 009 842 U1 zeigt eine aus einer ebenen Platte gebildete, begehbare Schwimmbadabdeckung, welche auf Schienen verschiebbar ist. Vorzugsweise ist die Abdeckung in einer Ebene mit einer umgebenden Terrassenfläche angeordnet und mit dem gleichen Belag bedeckt. Die Schienen sind in Vertiefungen in bzw. an der Terrassenfläche angeordnet. Die vorgeschlagene Ausführung scheint daraufhin optimiert zu sein, dass das Schwimmbad in der kälteren Jahreshälfte entleert und zugedeckt ist und die Terrassenfläche dabei weiter genutzt werden kann. Auf die Problematik, des Wärmeverlustes aus dem Schwimmbad und auf die Vershiebbarkeit der Abdeckung auch bei Schneelage wird nicht eingegangen.

Der Erfinder hat sich die Aufgabe gestellt, die gemäß dem beschriebenen Stand der Technik aus einer begehbaren, auf Schienen verschiebbaren, ebenen Platte bestehende Abdeckung für ein im freien befindliches Becken, wie typischerweise ein Schwimmbecken, so zu verbessern, dass sie auch bei Schnee und Kälte komfortabel und beschädigungsfrei zu Öffnen und zu Schließen ist und dass der Wärmeverlust aus dem Becken minimiert wird.

Dokument US3114153 offenbart ein System, das die Merkmale der Präambeln der jeweiligen Ansprüche 1 und 2 aufweist.

Zum Lösen der Aufgabe werden gegenüber der Bauweise entsprechend dem Stand der Technik eine oder mehrere der folgenden Verbesserungen vorgenommen:
- Die Dichtungen, welche bei vollständig geschlossener Abdeckung zwischen dieser und dem Beckenrand wirken, werden mit jenem Teil (Beckenrand oder Abdeckung) mit dem sie beim Schließvorgang auf Anschlag zum Anliegen kommen, durch eine solche Relativbewegung auf diesen Teil zu bewegt, welche zu der Oberfläche dieses Teils mit der die Dichtungen in Anschlag gebracht werden eine starke Normalkomponente aufweisen. Beim Öffnen der Abdeckung wird in umgekehrter Reihenfolge vorgegangen. Das heißt, es werden zuerst die Dichtungen durch eine Bewegung mit starker Normalkomponente zu der zu öffnenden Dichtfläche außer Eingriff gebracht und erst dann wird die Abdeckung weggeschoben.
   Der Vorteil der damit erreicht wird ist der, dass schädigende Gleitbewegung zwischen Dichtung und Oberfläche an welche die Dichtung beim Schließvorgang herangebracht werden muss bzw. von der sie beim Öffnungsvorgang getrennt werden muss, vermieden wird.
- Die Flächen von denen die Dichtungen beim Öffnen der Abdeckung gelöst werden müssen, werden über Frostwächter automatisch beheizt.
   Dadurch wird verhindert, dass Dichtungen festfrieren. Es können damit sehr gut dichtende, aber ansonsten mechanisch empfindliche Dichtungen aus weichelastischen Kunststoffen eingesetzt werden.
- Schienen an denen die Bewegung der Abdeckung beim Öffnen und Schließen geführt wird, sowie der neben dem Becken liegende Flächenbereich zwischen den Schienen, werden durch eine eingebaute Heizung bei Bedarf von Eis und Schnee befreit oder dauerhaft davon frei gehalten.
   Dadurch wird erreicht, dass die Abdeckung bei Bedarf auch im Winter problemlos geöffnet und geschlossen werden kann.

Die Erfindung, weitere Details dazu sowie sinnvolle Weiterentwicklungen werden unter Zuhilfenahme von Zeichnungen die eine vorteilhafte Ausführungsform der Erfindung etwas stilisiert darstellen, beschrieben:
- Fig. 1:: ist eine vertikale Schnittansicht einer Ausführungsform der Erfindung in der An- wendung für ein Whirlpool. Die Abdeckung ist dabei etwa halb geöffnet. Aus Sichtbarkeitsgründen ist das Erdreich dabei als durchsichtig angenommen und nicht wie sonst für Schnittflächen üblich schraffiert dargestellt.
- Fig. 2:: zeigt die Anordnung von Fig. 1 von oben.

Die Abdeckung 1 ist eine starre, ebene, horizontal angeordnete Platte. In einer vorteilhaften Ausführungsform wird sie aus einem mit einem wärmedämmenden Material ausgefüllten oder bespannten Edelstahlrahmen gebildet. An ihrer Oberseite ist sie mit einem Bodenbelag entsprechend Kundenwunsch, beispielsweise mit einer Beplankung aus Holzbohlen, versehen. An ihrer Unterseite ist die Abdeckung 1 mit Rädern 3 versehen, welche auf einem ortsfest angeordneten Paar Schienen 4 laufen. Die beiden Schienen 4 verlaufen parallel zueinander beidseits des abzudeckenden Beckens 5 über dessen Länge hinaus.

Der Antrieb für die Bewegung der Platte kann in einer sehr komfortablen Ausführungsvariante über Elektromotoren erfolgen, welche die Räder 3 antreiben und durch eine Fernsteuerung aus- und einschaltbar sind. Von dieser Ausführungsform können durch Weglassungen einfachere Ausführungsformen gestaltet werden bis hin zu jener, bei welcher die Abdeckung 1 einfach manuell verschoben wird. Bei Ausführungsformen mit motorischem Antrieb sollte aus Sicherheitsgründen ein Anschlagsensor vorgesehen werden, welcher beim Auffahren auf ein Hindernis ab einer gewissen Widerstandskraft den Antrieb entweder abschaltet oder zu Bewegung in die entgegengesetzte Richtung umschaltet.

Am Rand der unteren Fläche der Abdeckung 1 ist eine Dichtung 2 angebracht, welche bei geschlossener Abdeckung mit ihrer der Abdeckung 1 abgewandten Seite am Rand 5.1 des abzudeckenden Beckens 5 anliegt. Erfindungsgemäß ist vorgesehen, den Rand 5.1 in Bereich jener Teilfläche an welcher die Dichtung 2 zum Anliegen kommt, mit einer Heizeinrichtung, beispielsweise einem knapp unter der Oberfläche angeordneten elektrischen Heizdraht beheizbar zu machen und die Temperatur an diesem Flächen bereich mittels Fühler zu überwachen. Mittels der Heizeinrichtung wird dann die Temperatur dieser Teilfläche zumindest knapp über dem Gefrierpunkt gehalten.

Damit die Dichtung 2 an der Fläche 5.1 nicht durch Schleifbewegung in zur Fläche 5.1 tangentialer Richtung beansprucht wird, wird sie erst am Ende der Schließbewegung der Abdeckung durch eine Relativbewegung zur Fläche 5.1, welche eine wesentliche Komponente aufweist, die normal zur Fläche 5.1 steht, auf die Fläche 5.1 hin bewegt. Im dargestellten Beispiel wird dies durch die stufige Ausführung der Schienen 4 verwirklicht. Im überwiegenden Längenbereich der Schienen ist die Lauffläche für die Räder 3 der Abdeckung 1 parallel zur Fläche 5.1 ausgerichtet und in einer solchen Höhe angeordnet, dass damit die an der Abdeckung befestigte Dichtung 2 so weit über die Fläche 5.1 angehoben ist, dass sie diese nicht berührt. Nur in jenem Längenbereich der Schienen 4 an welchem sich die Räder 3 dann befinden, wenn die Abdeckung 1 geschlossen ist, ist die Lauffläche der Schienen gegenüber der Fläche 5.1 so weit abgesenkt, dass die Dichtung 2 an der Fläche 5.1 anliegt. Die Übergänge zwischen erhöhten und abgesenkten Teilen der Lauffläche auf den Schienen sind als relativ kurze, also steile Rampen 4.1 ausgebildet. Wenn die Abdeckung geschlossen wird, so erfolgt nur im allerletzten Teil der Schließbewegung ein Absinken der Abdeckung, also eine Bewegung der Abdeckung, welche einen wesentliche Komponente in der auf die Fläche 5.1 normal liegenden Richtung auf die Fläche 5.1 zu aufweist.

Die Annäherungsbewegung der Dichtung an die Fläche 5.1 mit wesentlicher auf die Fläche 5.1 normal ausgerichteter Richtungskomponente, kann natürlich auch mit anderen Mitteln als durch eine gekrümmte Lauffläche auf den Schienen bewirkt werden. Die Dichtung selbst kann relativ zur Abdeckung auf die Gegenfläche am Beckenrand zu bewegt werden nachdem die Abdeckung in die Schließstellung über dem Becken geschoben wurde. Beispielsweise kann dazu die Dichtung an einem an der Abdeckung in seiner Profilebene drehbar gelagerten Profilstab befestigt sein. Zum Schließen wird der Profilstab so gedreht, dass die Dichtung an der Randfläche des Beckens anliegt. Zum Öffnen wird der Profilstab wieder davon weg bewegt. Es ist natürlich auch möglich die Dichtung an einem Stab zu befestigen, welcher normal zu seiner Längsrichtung linear auf die entsprechende Fläche des Beckenrandes hin bewegt wird.

Damit Öffnungs- und Schließbewegung der Abdeckung nicht durch Eis oder Schnee verhindert werden kann, sind auch die Schienen 4 und der neben dem Becken befindliche Flächenbereich 10 zwischen den beiden Schienen mit einer Heizeinrichtung versehen, mittels derer Eis und Schnee bei Bedarf geschmolzen werden kann. Für die Schienen kann diese Heizeinrichtung beispielsweise wiederum mittels eines daran angeordneten elektrischen Heizdrahtes oder einer elektrischen Heizfolie realisiert werden. Für den Flächenbereich 10 können übliche Rasenheizungssysteme auf Basis wärmeträgermediumdurchflossener Schlauchschleifen vorgesehen werden.

Ein typisches Whirlpool ist ein wasserbefülltes Becken dessen Wandflächen so geformt sind, dass sie den Benutzern derart geformte Sitzgelegenheiten bieten, dass diese wenn sie darauf sitzen, nur mit dem Kopf aus dem Wasser ragen und aus einer Vielzahl von Düsen durch Wasserstrahlen und/oder eingeblasene Luft massiert werden. Das Wasser ist zu einer angenehmen Temperatur beheizt. Es ist üblich, das Wasser mittels Filtern und chemischer Behandlung, beispielsweise mittels Ozon laufend so aufzubereiten, dass es über einen längeren Zeitraum, beispielsweise ein Jahr, nicht gewechselt zu werden braucht.

Der Aufbau gemäß Fig. 1 und Fig. 2 ist vor allem für beheizte, im Freien aufgestellte, ganzjährig nutzbare Whirlpools vorteilhaft.

Umgeben von Erdreich und abgestützt auf ein Fundament ist ein äußeres Becken 5 angebracht. In einer vorteilhaften, weil dauerhaft haltbaren Ausführungsform sind seine Flächen sandwichartig aus jeweils einem außen liegenden Edelstahlblech und einer den Zwischenraum überbrückenden Isolierschicht, beispielsweise aus PU-Schaurn aufgebaut. In dieses Becken 5 ist das eigentliche Whirlpool 6 hineingestellt. Das Whirlpool deckt nicht die ganze innere Grundfläche des Beckens ab, sondern es bleibt noch freier Raum 7 im Becken 5 von dem aus gegebenenfalls erforderliche Wartungsarbeiten am Whirlpool 6 bzw. an daran angebrachten Zusatzgeräten durchgeführt werden können. Daneben hat das Becken 5 noch die sehr wesentliche Funktion der Wärmeisolierung zwischen der Außenseite des Whirlpools 6 und dem umgebenden Erdreich. Bei geschlossener Abdeckung ist der Raum im Becken 5 durch die Dichtung 3, welche dann am Rand 5.1 des Beckens anliegt, gegenüber der Außenluft dicht abgeschlossen. Durch das Becken 5 wird auch der Montageablauf gegenüber der üblichen Bauweise, bei der die Wände der für das Versenken des Whirlpools erforderlichen Vertiefung im Erdreich betoniert werden müssen, sehr vereinfacht.

Damit das Whirlpool ohne lange Vorlaufzeit jederzeit benutzt werden kann, wird das in ihm befindliche Wasser durchgehend warm gehalten. Damit der Wärmeverlust während jener Zeiten in denen das Whirlpool nicht genutzt wird und die Abdeckung 1 geschlossen ist, möglichst gering ist, ist an der Unterseite der Abdeckung 1 in jenem Bereich, welcher sich dabei direkt über dem Whirlpool 6 befindet eine zusätzliche wärmeisolierdende Schicht 8 angeordnet, welche bei geschlossener Abdeckung entweder direkt oder über eine umlaufende weiche Dichtung am oberen Rand des Whirlpools anliegt. Wenn die Isolierschicht 8 direkt am Whirlpool anliegt, sollte sie zumindest am Berührungsbereich mit dem Whirlpool aus einem weichelastisch nachgiebigen Material wie beispielsweise einem elastischen Kunststoffschaum ausgeführt sein. Für die Bewegung der Abdeckung beim Schließen und Öffnen bezüglich dieser Dichtungsanordnung gelten die gleichen Überlegungen wie weiter oben für die Dichtung 2 zwischen Abdeckung und dem Rand 5.1 des äußeren Beckens 5.

Um eine einfache Sichtkontrolle des Whirlpools zu ermöglichen, sind in einer vorteilhaften Ausführungsform die Abdeckung 1 und die darunter liegende Isolierschicht 8 mit einer beide Flächen durchdringenden Öffnung versehen, welche durch eine gut wärmeisolierende, trittfeste Isolierglasscheibe 9 verschlossen ist.

## Patentansprüche

1. System mit einem im Freien befindlichen Becken (5) und einer Abdeckung (1), wobei die Abdeckung (1) aus einer Platte gebildet ist, begehbar ist und zwischen einer geöffneten und einer geschlossenen Stellung verschiebbar ist, wobei die Abdeckung (1) zum Öffnen bzw. Schließen auf Schienen (4) geführt zumindest annähernd parallel zur Öffnungsfläche des Beckens (5) verschiebbar ist, wobei an der Abdeckung (1) eine Dichtung (2) befestigt ist, welche beim Schließen der Abdeckung (1) mit einer Dichtfläche an der Randfläche des Beckens (5,1) in Kontakt kommt und beim Öffnen der Abdeckung (1) davon gelöst wird, wobei
die Dichtung (2) beim Schließvorgang durch eine solche Relativbewegung zur Dichtfläche an der Randfläche des Beckens (5.1) in Kontakt gebracht wird, welche eine deutliche Richtungskomponente aufweist, die auf diese Dichtfläche normal und zu dieser hin ausgerichtet ist, **dadurch gekennzeichnet dass** die temperatur jener Dichtfläche von der die Dichtung (2) beim Öffnen der Abdeckung (1) gelöst wird, durch einen Temperatursensor automatisch überwacht wird und bei Abkühlung unter den Gefrierpunkt automatisch durch eine im Nahbereich angeordnete Heizeinrichtung angehoben wird.

2. System mit einem im Freien befindlichen Becken (5) und einer Abdeckung (1), wobei die Abdeckung (1) aus einer Platte gebildet ist, begehbar ist und zwischen einer geöffneten und einer geschlossenen Stellung verschiebbar ist, wobei die Abdeckung (1) zum Öffnen bzw. Schließen auf Schienen (4) geführt zumindest annähernd parallel zur Öffnungsfläche des Beckens (5) verschiebbar ist, wobei an der Randfläche des Beckens (5.1) eine Dichtung (2) befestigt ist, welche beim Schließen der Abdeckung (1) mit einer Dichtfläche an der Abdeckung (1) in Kontakt kommt und beim Öffnen der Abdeckung (1) davon gelöst wird, wobei
die Dichtung beim Schließvorgang durch eine solche Relativbewegung zur Dichtfläche an der Abdeckung (1) in Kontakt gebracht wird, welche eine deutliche Richtungskomponente aufweist, die auf diese Dichtfläche normal und zu dieser hin ausgerichtet ist, **dadurch gekennzeichnet dass** die Temperatur jener Dichtfläche von der die Dichtung beim Öffnen der Abdeckung (1) gelöst wird, durch einen Temperatursensor automatisch überwacht wird und bei Abkühlung unter den Gefrierpunkt automatisch durch eine im Nahbereich angeordnete Heizeinrichtung angehoben wird.

3. System nach Anspruch 1 oder Anspruch 2, **dadurch gekennzeichnet, dass** die Schienen (4) an denen die Bewegung der Abdeckung (1) beim Öffnen und Schließen geführt wird, durch eine in deren Nahbereich angeordnete Heizeinrichtung beheizt werden.

4. System nach einem der Ansprüche 1 bis 3, **dadurch gekennzeichnet, dass** der neben dem Becken (5) liegende Flächenbereich (10) zwischen den Schienen (4) durch eine darauf oder darunter angeordnete Heinzeinrichtung beheizt wird.

5. System nach einem der vorangegangenen Ansprüche, **dadurch gekennzeichnet, dass** die Abdeckung (1) mit drehbaren Rollen (3) versehen ist, über welche sie an ortsfest angeordneten Schienen (4) fahrbar aufliegt, wobei jene Längsbereiche der Schienen an denen die Rollen (4) bei geschlossener Abdeckung liegen, gegenüber den in Öffnungsbewegungsrichtung der Abdeckung angrenzenden Längsbereichen der Schienen in Richtung zum Beckengrund hin abgesenkt sind.

6. System nach einem der Ansprüche 1 bis 4, **dadurch gekennzeichnet, dass** die Dichtung (2) an einem Profilstab befestigt ist, welcher um eine zu seiner Längsrichtung parallel liegende Achse drehbar gelagert ist.

7. System nach einem der Ansprüche 1 bis 4, **dadurch gekennzeichnet, dass** die Dichtung (2) an einem parallel zu seiner Profilebene linear beweglich gelagerten Profilstab befestigt ist.

8. System nach einem der vorangegangenen Ansprüche, **dadurch gekennzeichnet, dass** sie sich über ein äußeres Becken (5) erstreckt, in welchem ein kleineres inneres Becken (6) angeordnet ist, wobei nur das inneren Becken mit Wasser gefüllt ist, wobei die Flächen des äußeren Beckens wärmeisolierend ausgeführt sind und wobei zumindest eine horizontale Außenabmessung des inneren Beckens (6) deutlich kleiner ist als die gleich gerichtete horizontale Innenabmessung des äußeren Beckens (5).

9. System nach Anspruch 8, **dadurch gekennzeichnet, dass** sie an ihrer Unterseite in jenem Flächenbereich, welcher sich bei geschlossener Abdeckung (1) über dem inneren Becken (6) befindet, mit einer gegenüber anderen Flächenbereichen der Abdeckung (1) zusätzlichen wärmeisolierenden Schicht (8) ausgestattet ist, welche unmittelbar oder über eine Dichtung bei geschlossener Abdeckung (1) am Rand des inneren Beckens (6) anliegt.

10. System nach Anspruch 8 oder 9, **dadurch gekennzeichnet, dass** sie im Bereich jener Fläche, welche sich bei geschlossener Abdeckung (1) über dem inneren Becken (6) befindet, mit einer durch eine trittfeste Isolierglasscheibe (9) verschlossenen Öffnung versehen ist.

11. System nach einem der Ansprüche 8 bis 10, **dadurch gekennzeichnet, dass** das innere Becken (6) ein Whirlpool ist.

## Claims

1. System with an open-air pool (5) and a cover (1) whereas the cover (1) consists of a plate, is accessible, and can be moved from an opened position to a closed position, whereas the cover (1) is guided on rails (4) for opening and closing and can be moved almost in parallel to the opening surface of the pool (5), whereas the cover (1) is provided with a sealing (2) which is in contact with a sealing at the edge of the pool (5.1) when the cover (1) is closed, and which is released from the sealing at the edge of the pool when the cover (1) is opened, whereas the sealing (2) is brought in contact with the sealing surface at the edge of the pool (5.1) with such a relative movement which shows a significant direction component which is directed normally and towards this sealing surface, **characterised by** the fact that the temperature of the sealing surface from which the sealing (2) is released during the opening of the cover (1) is automatically controlled by a temperature sensor, and is automatically increased by a heating device arranged in the vicinity as soon as the temperature falls below the freezing point.

2. System with an open-air pool (5) and a cover (1) whereas the cover (1) is made of a plate, is accessible and can be moved from an opened position to a closed position, whereas the cover (1) is guided on rails (4) for opening and closing and can be moved almost in parallel to the opening surface of the pool (5), whereas the cover (1) is provided with a sealing (2) which is in contact with the sealing at the edge of the pool (5.1) when the cover (1) is closed, and which is released from the sealing at the edge of the pool when the cover (1) is opened, whereas the sealing is brought in contact with the sealing surface at the cover (1) with such a relative movement which shows a significant direction component which is directed normally and towards this sealing surface, **characterised by** the fact that the temperature of the sealing surface from which the sealing is released during the opening of the cover (1) is automatically controlled by a temperature sensor, and is automatically increased by a heating device arranged in the vicinity as soon as the temperature falls below the freezing point.

3. System according to claim 1 or claim 2, **characterised by** the fact that the rails (4) which guide the movement of the cover (1) during opening and closing are heated by a heating device arranged in the vicinity.

4. System according to one of claims 1 to 3, **characterised by** the fact that the surface area (10) next to the pool between the rails (4) is heated by a heating device arranged above or below.

5. System according to one of the above claims, **characterised by** the fact that the cover (1) is provided with rotatable rollers (3) by means of which it is supported on fixed rails (4) so that it can be moved, whereas these longitudinal sections of the rail where the rollers (4) are located when the cover is closed are lowered towards the bottom of the pool relative to the longitudinal sections of the rail which are adjacent to the cover in opening direction.

6. System according to one of claims 1 to 4, **characterised by** the fact that the sealing (2) is attached to a profiled bar which is pivoted on an axis located in parallel to its longitudinal direction.

7. System according to one of claims 1 to 4, **characterised by** the fact that the sealing (2) is attached to a profiled bar which is movable supported in linear direction in parallel to its profile plane.

8. System according to one of the previous claims, **characterised by** the fact that it stretches over an outer pool (5) which incorporates a smaller inner pool (6), whereas only the inner pool is filled with water, whereas the area of the outer pool is provided with heat insulation, and whereas at least one horizontal outer dimension of the inner pool (6) is significantly smaller than the horizontal inner dimension of the outer pool (5) in the same direction.

9. System according to claim 8, **characterised by** the fact that, compared to other surface areas of the cover (1), it is provided with an additional heat-insulating layer (8) at its bottom side on that surface area which is located above the inner pool (6) when the cover (1) is closed, whereas this layer is directly or via a seal in contact with the edge of the inner pool (6) when the cover (1) is closed.

10. System according to claim 8 or 9, **characterised by** the fact that it is provided with an opening covered with a crush-resistant insulating glass pane in the section which is located above the pool (6) when the cover (1) is closed.

11. System according to one of claims 8 to 10, **characterised by** the fact that the inner pool (6) is a Jacuzzi.

## Revendications

1. Système avec un bassin (5) situé à l'extérieur et une couverture (1), la couverture (1) étant composée d'une plaque, étant praticable et pouvant être fait glisser entre une position ouverte et une position fermée, la couverture (1) pouvant être fait glisser sur des rails (4) pour l'ouvrir et fermer de sorte que son déplacement est au moins presque parallèle à la surface d'ouverture du bassin (5), la couverture (1) étant dotée d'un joint (2) qui touche une surface d'étanchéité sur le bord du bassin (5.1) lors de la fermeture de la couverture (1) et en est détaché lors de l'ouverture de la couverture (1), le joint (2) étant mis en contact lors de la fermeture par un mouvement relatif à la surface d'étanchéité sur le bord du bassin (5.1) qui est sensiblement perpendiculaire par rapport à cette surface d'étanchéité et est orienté vers cette surface d'étanchéité qui est **caractérisée en ce que** la température de cette surface d'étanchéité de laquelle le joint (2) est détaché lors de l'ouverture de la couverture (1), est surveillée automatiquement par une sonde de température et est augmentée automatiquement par une installation de chauffage prévue à proximité si la température tombe au dessous du point de congélation.

2. Système avec un bassin (5) situé à l'extérieur et une couverture (1), la couverture (1) étant composée d'une plaque, étant praticable et pouvant être fait glisser entre une position ouverte et une position fermée, la couverture (1) pouvant être fait glisser sur des rails (4) pour l'ouvrir et fermer de sorte que son déplacement est au moins presque parallèle à la surface d'ouverture du bassin (5), le bord du bassin (5.1) étant doté d'un joint (2) qui touche une surface d'étanchéité sur la couverture (1) lors de la fermeture de la couverture (1) et en est détaché lors de l'ouverture de la couverture (1), le joint étant mis en contact lors de la fermeture par un mouvement relatif à la surface d'étanchéité sur la couverture (1) qui est sensiblement perpendiculaire par rapport à cette surface d'étanchéité et est orienté vers cette surface d'étanchéité qui est **caractérisée en ce que** la température de cette surface d'étanchéité de laquelle le joint est détaché lors de l'ouverture de la couverture (1), est surveillée automatiquement par une sonde de température et est augmentée automatiquement par une installation de chauffage prévue à proximité si la température tombe au dessous du point de congélation.

3. Système selon la revendication 1 ou 2, **caractérisé en ce que** les rails (4) qui guident le mouvement de la couverture (1) lors de son ouverture et fermeture, sont chauffés par une installation de chauffage prévue à proximité.

4. Système selon l'une des revendications 1 à 3, **caractérisé en ce que** la surface (10) à côté du bassin (5) qui est comprise entre les rails (4), est chauffée par une installation de chauffage qui est prévue sur ou sous cette surface.

5. Système selon l'une des revendications susmentionnées, **caractérisé en ce que** la couverture (1) est dotée de roulettes orientables (3) qui permettent son déplacement sur les rails (4) immobiles, les sections longitudinales des rails où reposent les roulettes (4) lorsque la couverture est fermée, étant abaissées en direction du fond du bassin par rapport aux sections longitudinales des rails avoisinantes dans le sens de mouvement de la couverture.

6. Système selon l'une des revendications 1 à 4, **caractérisé en ce que** le joint (2) est fixé sur une barre profilée qui est logée de sorte à pouvoir être tournée autour d'un axe parallèle par rapport à son sens longitudinal.

7. Système selon l'une des revendications 1 à 4, **caractérisé en ce que** le joint (2) est fixé sur une barre profilée qui est logée de sorte à permettre son déplacement linéaire et parallèle par rapport à sa surface profilée.

8. Système selon l'une des revendications susmentionnées, **caractérisé en ce qu'**il couvre un bassin extérieur (5) où est logé un bassin intérieur plus petit (6), seulement le bassin intérieur étant rempli d'eau, les surfaces du bassin extérieur étant isolées thermiquement et au moins une dimension extérieure horizontale du bassin intérieur (6) étant nettement inférieure à la dimension intérieure horizontale correspondante du bassin extérieur (5).

9. Système selon la revendication 8, **caractérisé en ce que** la face inférieure de la section qui se situe au dessus du bassin intérieur (6) lorsque la couverture (1) est fermée, est dotée d'une couche isolante supplémentaire (8) par rapport aux autres sections de la couverture (1), cette couche touchant directement ou bien via un joint le bord du bassin intérieur (6) lorsque la couverture (1) est fermée.

10. Système selon la revendication 8 ou 9 **caractérisé en ce que** la surface qui se situe au dessus du bassin intérieur (6) lorsque la couverture (1) est fermée, est dotée d'une ouverture fermée par une vitre isolante praticable (9).

11. Système selon l'une des revendications 8 à 10, **caractérisé en ce que** le bassin intérieur (6) est un jacuzzi.
